# EUROPÄISCHE PATENTSCHRIFT

(11) **EP 0 588 059 B1**
(45) Veröffentlichungstag und Bekanntmachung des Hinweises auf die Patenterteilung: **10.07.1996**
(21) Anmeldenummer: 93112850.8
(22) Anmeldetag: 11.08.1993
(51) Int. Cl.: B41F 31/14, B41F 31/00, B41F 31/15

(54) **Antrieb für Farbreiber im Farbwerk von Rotationsdruckmaschinen**
Drive for distributor in the inking unit of rotary printing machines
Entraînement pour rouleau distributeur du dispositif d'encrage de rotatives

(30) Priorität: 18.09.1992 DE 4231260
(43) Veröffentlichungstag der Anmeldung: 23.03.1994
(73) Patentinhaber: Heidelberger Druckmaschinen Aktiengesellschaft, D-69115 Heidelberg (DE)
(72) Erfinder: Junghans, Rudi, D-69259 Wilhelmsfeld (DE)
(74) Vertreter: Stoltenberg, Heinz-Herbert Baldo

(56) Entgegenhaltungen:
- EP-A- 0 340 428
- DE-A- 3 644 982
- DE-C- 2 808 856
- US-A- 1 359 862

## Beschreibung

Die Erfindung bezieht sich auf einen Antrieb für Farbreiber im Farbwerk von Rotationsdruckmaschinen, bei welchem die Antriebseinleitung ausgehend von einem Druckwerkzylinder erfolgt und mehrere Reibzylinder im Farbwerk angeordnet sind, welche eine seitliche, verreibende Bewegung ausführen und über ein Zentralrad angetrieben werden.

Aus dem Stande der Technik, DE 28 08 856 C2 ist ein Farbwerkantrieb bekannt, bei dem die Einleitung des Antriebes an zwei Einleitungsstellen erfolgt. Dazu wird der obere Teil eines Farbwerkes durch eine vertikal eingebaute Längswelle und ein Kegelradgetriebe angetrieben, während der Antrieb im unteren Teil des Druckwerkes über ein Doppelkegelradgetriebe eingeleitet wird. Die Antriebsentkopplung zwischen einer Farbübertragungswalze im oberen Farbwerkteil und einer Verreibwalze im unteren Farbwerkteil bedingt demnach den Einsatz zweier Kegelradgetriebe einer zusätzlichen Antriebswelle sowie eine Synchronisation beider Antriebsstränge zueinander.

US 3,118,373 offenbart einen Verreibwalzenantrieb an einer Druckmaschine. Bei dieser Vorrichtung des Standes der Technik erfolgt der Antrieb eines Zentralrades, mit dem wiederum die einzelnen Reibzylinder angetrieben werden, über eines der mit den Verreibwalzen changierenden Zahnräder. Über dieses changierende Zahnrad wird mithin die gesamte zum Antrieb der Reibwalzen erforderliche Antriebsleistung übertragen. Da dieses in Rede stehende Zahnrad zugleich translatorisch und rotatorisch beansprucht wird, ist es komplexen Beanspruchungszuständen ausgesetzt, die einen frühzeitigen Austausch dieses Zahnrades nach sich ziehen können.

EP 0 340 428 A2 offenbart ein Zwischengetriebe zur Übertragung einer Drehbewegung in die Hin- und Herbewegung einer Walze in Farb- und/oder Feuchtwerken von Offestdruckmaschinen.

An einem Zahnkranz befinden sich um einen Abstand a um die Antriebsachse der Antriebswellen Bohrungen, die um den gleichen Winkelbetrag α zueinander versetzt angeordnet sind. Ein Planetenrad sitzt auf einem angesetzten Bund einer Scheibe, die drehbar auf dem exzentrischen Zapfen der Antriebswelle gelagert ist. An der Scheibe befinden sich im Abstand a um die Zapfenmitte mehrere Rollen, die gleichfalls im den gleichen Winkelbetrag α zueinander versetzt angeordnet sind und auf der Innenfläche der Bohrungen abrollen. Fluchtend zum Zahnkranz ist ein mit einer Innenverzahnung versehenes Sonnenrad als Getriebeabtriebsteil drehbar gelagert, in welches das Planetenrad eingreift.

Durch die Erfindung werden die dem Stande der Technik anhaftenden Nachteile ausgeräumt.

Aufgabe der vorliegenden Erfindung ist es, Bauraum zu sparen sowie eine Reduzierung der Beanspruchung mechanischer Komponenten eines Antriebes für Farbreiber zu verwirklichen.

Erfindungsgemäß wird diese Aufgabe durch die Merkmale des Patentanspruches 1 gelöst.

Von Vorteil bei dieser Lösung ist die Verlagerung des Kraftflusses von axial bewegten Reibzylinderzahnrädern auf ein axial festgelegtes Zwischenrad, wodurch die Bauteilbeanspruchung der Reibzylinderzahnräder entscheidend herabgesetzt wird. Durch die exzentrische Lagerung des Zwischenrades ist der zu überbrückende Abstand im Antriebsräderzug derart gestaltet, daß die axiale Verreibbewegung des Reibzylinders in keiner Weise eingeschränkt wird, die Beanspruchung des Reibzylinderzahnrades jedoch erheblich vermindert wird.

In vorteilhafter Ausgestaltung des der Erfindung zugrunde liegenden Gedankens erstreckt sich ein Zapfen eines Reibzylinders durch eine Zwischenradbuchse. Dies ermöglicht unter optimaler Bauraumausnutzung die Plazierung eines den Kraftfluß übertragenden Zahnrades ohne Einschränkung der seitlichen Verreibbewegung. Ferner ist vorgesehen, daß der Durchmesser des Zwischenrades, welches axial festgelegt ist, den der Reibzylinderzahnräder der Reibzylinder übersteigt. Eine weitere vorteilhafte Ausgestaltung des der Erfindung zugrunde liegenden Gedankens liegt darin, daß ein bewegbares Rad mit dem Zwischenrad in Eingriff bringbar ist. Dadurch ergibt sich eine einzelne auskuppelbare Krafteinleitungsstelle für den Farbreiberantrieb.

Weitere Merkmale der Erfindung können den weiteren Unteransprüchen entnommen werden.

Anhand der Zeichnung sei die Erfindung nun detailliert erläutert.

Es zeigt:
- Fig.1: einen schematisch dargestellten Querschnitt durch ein Druck- und Farbwerk und
- Fig. 2: einen Längsschnitt durch eine Reibzylinderlagerung oberhalb eines kuppelbaren Rades.

In Fig. 1 ist ein schematisch dargestellter Querschnitt durch ein Druck- und Farbwerk dargestellt.

Der Farbfluß in einem Farbwerk 1 erfolgt ausgehend von einem Farbkasten 2 über zwischen die einzelnen Farbwalzen geschaltete Reibzylinder 3, 4 und 5 an Auftragwalzen 7 und 8. Im hier gezeigten Farbwerk 1 sind einem Druckformzylinder 12 beispielsweise zwei Auftragwalzen 7 und eine weitere Auftragwalze 8 zugeordnet. Der durch besagte Auftragwalze 7 und 8 eingefärbte Druckformzylinder 12 färbt seinerseits einen Gummituchzylinder 13 ein, welcher wiederum mit seinem Gegenstück aus dem unteren Druckwerk eine durchlaufende Materialbahn beidseitig bedruckt. Am Reibzylinder 5 ist ein Reibzylinderzahnrad 10 befestigt, welches mit einem Zentralrad 11 kämmt. Die Reibzylinder 3 und 4 führen ebenfalls je ein Reibzylinderzahnrad 10; diese wurden jedoch aus Gründen der Übersichtlichkeit nicht dargestellt. Demnach werden die Reibzylinderzahnräder 10 aller Reibzylinder 3, 4, und 5 über das Zentralrad 11 angetrieben. Neben dem Reibzylinderzahnrad 10 befindet sich das Zentralrad 11 in Eingriff mit einem Zwischenrad 18, welches exzentrisch zum Reibzylinder 5 und dessen Reibzylinderzahnrad 10 angeordnet ist. Unterhalb des Zwischenrades 18 ist ein axial bewegbares Kupplungsrad 9 dargestellt, mit welchem ein Feuchtreiber antreibbar ist.

Fig. 2 zeigt einen Längsschnitt, durch eine Reibzylinderlagerung oberhalb eines kuppelbaren Rades.

An einer Seitenwand 14 eines Farbwerkes 1 ist mittels eines Hebels 17 ein in Wälzlagern 15 drehbar gelagertes Kupplungsrad 9 axial bewegbar angeordnet. Die Position der Wälzlager 15 wird durch Sicherungsringe 16 festgelegt.

Oberhalb des Kupplungsrades 9 ist ein Zwischenrad 18 an einer Zwischenradbuchse 19 gelagert. Das Zwischenrad 18 ist als Zahnkranz ausgeführt und durch Lager 20 und 21 auf der Zwischenradbuchse 19 aufgenommen. Das Zwischenrad 18 wird in einer definierten Axialposition gehalten. Die Zwischenradbuchse 19 ist über mehrere Halteschrauben 26 mit einer Reiberlagerung 22 verschraubt und auf diese Weise an der Seitenwand 14 aufgenommen. Gegenüber dem innerhalb der Reiberlagerung 22 axial bewegbar gelagerten Reibzylinderzapfen 6 ist die Zwischenradbuchse 19 um eine Exzentrizität 25 versetzt angeordnet. Innerhalb der Reiberlagerung 22 sind zwei Dichtringe 24 angeordnet, die den mit einer Druckölzuleitung 23 in Verbindung stehenden Hohlraum an der Reiberlagerung 22 abdichten. An dem Reibzylinderzapfen 6 schließt sich der Walzenkörper des Reibzylinders 5 an, der jedoch nicht dargestellt ist. Am Reibzylinderzapfen 6 befindet sich das zum Antrieb des Reibwalzenkörpers dienende Reibzylinderzahnrad 10. Die Einleitung der axialen Verreibbewegung erfolgt über einen fliegend gelagerten Axialantrieb 27. Durch die im oberen Bereich des Reibzylinderzahnrades 10 markierten Doppelpfeile ist der Verreibhubbereich angedeutet.

Sowohl das Zwischenrad 18, wie auch das Reibzylinderzahnrad 10 kämmen mit dem Zentralrad 11. Dabei verbleibt das Zentralrad 11 in ständigem Eingriff mit dem Zwischenrad 18. Das mit dem Kupplungsrad 9 - im eingekuppeltem Zustand - kämmende Zwischenrad 18 bildet demnach die Krafteinleitungsstelle für den Farbreiberantrieb. Das sich axial bewegende Reibzylinderzahnrad 10 des Reibzylinders 5 ist mithin entlastet. Die durch den Axialantrieb 27 erzeugte seitliche Verreibbewegung des Reibzylinders 5 kann deshalb vollständig ausgenutzt werden, weil die Nabe des Reibzylinderzahnrades 10 in eine vergrößert ausgeführte Bohrung 28 der Zwischenradbuchse 19 bei ihrer Bewegung auf die Seitenwand 14 zu, eintauchen kann und mithin die volle Breite des Zahnrades 11 ausgenutzt wird.

Das Zentralrad 11 ist über Wälzlager auf einem an der Seitenwand 14 befestigten Zapfen gelagert. Die Zahnbreite des Zentralrades 11 ermöglicht zum einen eine stabile Kraftflußeinleitung über das exzentrisch gelagerte Zwischenrad 18 sowie den Antrieb der axial bewegbaren Reibzylinderräder 10. Durch Verwendung der exzentrisch gelagerten Zwischenradbuchse 19 kann der Antrieb des Zentralrades 11 durch ein im Durchmesser vergrößertes Zwischenrad 18 erfolgen, wodurch bei optimaler Bauraumausnutzung an der Seitenwand 14 die seitliche Verreibbewegung des Reibzylinders 5 nicht eingeschränkt ist.

### BEZUGSZEICHENLISTE

- 1: Farbwerk
- 2: Farbkasten
- 3: Reibzylinder
- 4: Reibzylinder
- 5: Reibzylinder
- 6: Reibzylinderzapfen
- 7: Auftragswalze
- 8: Auftragswalze
- 9: Kupplungsrad
- 10: Reibzylinderzahnrad
- 11: Zentralrad
- 12: Druckformzylinder
- 13: Gummituchzylinder
- 14: Seitenwand
- 15: Wälzlager
- 16: Sicherungsring
- 17: Hebel
- 18: Zwischenrad
- 19: Zwischenradbuchse
- 20: Wälzlager
- 21: Wälzlager
- 22: Reiberlagerung
- 23: Druckölzuleitung
- 24: Dichtring
- 25: Exzentrizität
- 26: Halteschraube
- 27: Axialantrieb
- 28: Bohrung

## Patentansprüche

1. Antrieb für Farbreiber im Farbwerk (1) von Rotationsdruckmaschinen, bei welchem die Antriebseinleitung ausgehend von einem Druckwerkzylinder (12, 13) erfolgt und mehrere Reibzylinder (3, 4, 5) im Farbwerk angeordnet sind, welche eine seitliche verreibende Bewegung ausführen und über ein Zentralrad (11) angetrieben werden,
**dadurch gekennzeichnet**,
daß an einer exzentrisch zu einem Reibzylinder (5) angeordneten Buchse (19) ein Zwischenrad (18) gelagert ist, das mit dem Zentralrad (11) in Eingriff steht.

2. Antrieb für Farbreiber im Farbwerk gemäß Anspruch 1,
**dadurch gekennzeichnet**,
daß ein Zapfen (6) des Reibzylinders (5) sich durch die Buchse (19) erstreckt.

3. Antrieb für Farbreiber im Farbwerk gemäß Anspruch 1,
**dadurch gekennzeichnet**,
daß die Reibzylinder (3, 4, 5) mit Reibzylinderzahnrädern (10) geringeren Durchmessers ausgeführt sind als das axial festgelegte Zwischenrad (18).

4. Antrieb für Farbreiber im Farbwerk gemäß Anspruch 1,
**dadurch gekennzeichnet**,
daß ein parallel zur Achse des Reibzylinders (5) axial bewegbares Rad (9) mit dem Zwischenrad (18) in Eingriff bringbar ist.

5. Antrieb für Farbreiber im Farbwerk gemäß der Ansprüche 2 und 3,
**dadurch gekennzeichnet**,
daß die Nabe des auf dem Zapfen (6) des Reibzylinders (5) angeordneten Reibzylinderzahnrades (10) während der durch einen Axialantrieb (27) aufgeprägten Verreibbewegung des Reibzylinders (5) in eine Bohrung (28) der Buchse (19) eintauchen kann.

6. Antrieb für Farbreiber im Farbwerk gemäß Anspruch 2,
**dadurch gekennzeichnet**,
daß die Buchse (19), welche mit einer Exzentrizität (25) zum Reibzylinderzapfen (6) an einer Reibzylinderlagerung (22) gehalten ist, das Zwischenrad (18) auf Wälzlagern (20, 21) aufnimmt.

7. Antrieb für Farbreiber im Farbwerk gemäß einem oder mehreren der vorhergehenden Ansprüche,
**dadurch gekennzeichnet**,
daß der Antrieb von einem Druckwerkzylinder (12, 13) über ein parallel zur Achse des Reibzylinders (5) axial bewegbares Rad (9) an das exzentrisch gelagerte Zwischenrad (18) und von diesem an das Zentralrad (11) übertragen wird, welches die Reibzylinderzahnräder (10) der Reibzylinder (3, 4, 5) gleichzeitig antreibt.

## Claims

1. Drive for ink distributors in the inking system (1) of rotary printing machines, wherein the drive is transmitted from a printing mechanism cylinder (12, 13) and a plurality of distribution cylinders (3, 4, 5) is disposed in the inking system, which cylinders make a lateral distributing movement and are driven via a central gear (11), characterized in that an intermediate gear (18) is mounted on a bush (19) disposed eccentrically relative to a distribution cylinder (5) and is in engagement with the central gear (11).

2. Drive for ink distributors in the inking system according to Claim 1, characterized in that a journal (6) of the distribution cylinder (5) extends through the bush (19).

3. Drive for ink distributors in the inking system according to Claim 1, characterized in that the distribution cylinders (3, 4, 5) are made with distribution cylinder gears (10) of smaller diameter than the axially fixed intermediate gear (18).

4. Drive for ink distributors in the inking system according to Claim 1, characterized in that a gear (9), which is axially movable parallel to the axis of the distribution cylinder (5), can be brought into engagement with the intermediate gear (18).

5. Drive for ink distributors in the inking system according to Claims 2 and 3, characterized in that the hub of the distribution cylinder gear (10) disposed on the journal (6) of the distribution cylinder (5) can penetrate into a hole (28) in the bush (19) during the distribution movement imposed on the distribution cylinder (5) by an axial drive (27).

6. Drive for ink distributors in the inking system according to Claim 2, characterized in that the bush (19), which is held on a distribution cylinder mounting (22) with an eccentricity (25) relative to the distribution cylinder journal (6), receives the intermediate gear (18) on rolling-contact bearings (20, 21).

7. Drive for ink distributors in the inking system according to one or more of the preceding claims, characterized in that the drive is transmitted from a printing mechanism cylinder (12, 13) via a gear (9), which is axially movable parallel to the axis of the distribution cylinder (5), to the eccentrically mounted intermediate gear (18) and from the latter to the central gear (11) which at the same time drives the distribution cylinder gears (10) of the distribution cylinders (3, 4, 5).

## Revendications

1. Commande de rouleau distributeur du mécanisme encreur (1) de machines rotatives à imprimer dans laquelle la transmission de la commande a lieu à partir d'un cylindre (12, 13) du groupe d'impression et plusieurs rouleaux distributeurs (3, 4, 5) disposés dans le mécanisme encreur exécutent un mouvement latéral d'épandage par frottement et sont commandés par une roue centrale (11),
caractérisée
en ce qu'une roue intermédiaire (13) montée sur un manchon (19) disposé excentriquement par rapport à un rouleau distributeur (5) est en prise avec la roue centrale (11).

2. Commande de rouleau distributeur de mécanisme encreur selon la revendication 1,
caractérisée
en ce qu'un tourillon (6) du rouleau distributeur (5) passe dans le manchon (19).

3. Commande de rouleau distributeur de mécanisme encreur selon la revendication 1,
caractérisée
en ce que les rouleaux distributeurs (3, 4, 5) sont réalisés avec des pignons (10) de rouleau distributeur ayant un diamètre plus petit que celui de la roue intermédiaire (18) qui occupe une position axiale fixe.

4. Commande de rouleau distributeur de mécanisme encreur selon la revendication 1,
caractérisée
en ce qu'une roue (9) mobile axialement, parallèlement à l'axe du rouleau distributeur (5), peut être mise en prise avec la roue intermédiaire (18).

5. Commande de rouleau distributeur de mécanisme encreur selon les revendications 2 et 3,
caractérisée
en ce que le moyeu du pignon (10) de rouleau distributeur disposé sur le tourillon (6) du rouleau distributeur (5) peut pénétrer dans un alésage (28) du manchon (19) pendant le mouvement d'épandage par frottement du rouleau distributeur (5) qui est imposé par une commande axiale (27).

6. Commande de rouleau distributeur de mécanisme encreur selon la revendication 2,
caractérisée
en ce que le manchon (19), qui est tenu sur un logement (22) de palier du rouleau distributeur avec une excentricité (25) par rapport au tourillon (6) du rouleau distributeur, supporte la roue intermédiaire (18) sur des roulements à billes (20, 21).

7. Commande de rouleau distributeur de mécanisme encreur selon l'une ou plusieurs des revendications précédentes,
caractérisée
en ce que la commande est transmise par un cylindre (12, 13) du groupe d'impression et par l'intermédiaire d'une roue (9) mobile axialement, parallèlement à l'axe du rouleau distributeur (5), à la roue intermédiaire (18) montée excentriquement et de celle-ci à la roue centrale (11) qui commande simultanément les pignons (10) des rouleaux distributeurs (3, 4, 5).
